# FASCICULE DE BREVET EUROPEEN

(11) **EP 2 976 272 B1**
(45) Date de publication et mention de la délivrance du brevet: **22.02.2017**
(21) Numéro de dépôt: 14707797.8
(22) Date de dépôt: 04.03.2014
(51) Int. Cl.: B65D 55/08

(54) **ENVELOPPE DE SECURITE APTE A ASSURER UNE PROTECTION ANTI-OUVERTURE DE RECIPIENTS, OBJET RECOUVERT D'UNE TELLE ENVELOPPE ET PROCEDE D'INSCRIPTION D'INFORMATIONS SUR UNE TELLE ENVELOPPE**
SICHERHEITSHÜLLE ZUM SCHUTZ GEGEN DAS ÖFFNEN VON BEHÄLTERN, MIT EINER DERARTIGEN HÜLLE BEDECKTES OBJEKT UND VERFAHREN ZUR ANBRINGUNG VON INFORMATIONEN AN EINER DERARTIGEN HÜLLE
SAFETY ENVELOPE CAPABLE OF PROVIDING PROTECTION AGAINST OPENING OF RECEPTACLES, OBJECT COVERED WITH AN ENVELOPE OF THIS TYPE AND METHOD FOR AFFIXING INFORMATION ON AN ENVELOPE OF THIS TYPE

(30) Priorité: 19.03.2013 FR 1352425
(43) Date de publication de la demande: 27.01.2016
(73) Titulaire: Sleever International Company, 91420 Morangis (FR)
(72) Inventeur: FRESNEL, Eric, F-75014 Paris (FR)
(74) Mandataire: Decorchemont, Audrey Véronique Christèle
(86) Numéro de dépôt international: PCT/EP2014/054187
(87) Numéro de publication internationale: WO 2014/146899

(56) Documents cités:
- WO-A1-93/19445
- FR-A1- 2 598 389
- JP-A- 2006 123 917

## Description

L'invention est relative à une enveloppe de sécurité, notamment pour récipients, apte à assurer une protection anti-ouverture. L'invention concerne également un objet recouvert d'une telle enveloppe de sécurité ainsi qu'un procédé d'inscription d'au moins une information sur le manchon et/ou la bande de sécurité d'une telle enveloppe de sécurité.

### ARRIERE-PLAN TECHNOLOGIQUE DE L'INVENTION

Dans certains domaines, il importe de prévoir sur des récipients des dispositifs garantissant leur non-ouverture, afin notamment d'éviter des contrefaçons du type délit de remplissage. Ainsi, il est connu de recouvrir le goulot du récipient muni d'un bouchon d'un manchon en matière plastique thermorétractable. Pour ouvrir le récipient, il faut nécessairement enlever le manchon thermorétracté, ce qui impose de détruire celui-ci.

Cependant, il a été constaté que certains contrefacteurs arrivaient néanmoins à remettre en place le manchon, ou à en remettre un neuf qu'ils thermoforment directement sur le récipient. On a depuis proposé l'utilisation de manchons plus sophistiqués permettant d'augmenter la protection anti-ouverture.

Il est donc apparu un besoin de sophistiquer la protection anti-ouverture. A cet égard, la demanderesse a proposé dans le document FR2754375 une enveloppe de sécurité comportant un manchon en matière plastique thermorétractable équipé sur sa face interne d'un élément holographique et d'une bande d'arrachage passant derrière l'élément holographique afin de déchirer l'élément holographique lors de l'ouverture de l'enveloppe. L'élément holographique est transférable sur la paroi du récipient en regard, de sorte que toute manipulation de l'enveloppe de sécurité a pour effet de détruire automatiquement l'élément holographique transféré.

La demanderesse a également proposé dans le document FR2778892 une enveloppe de sécurité en matière plastique thermorétractable qui est équipée sur sa face interne d'une bande d'arrachage et d'une bande métallisée d'identification qui s'étend parallèlement à la bande d'arrachage en étant prise en sandwich entre la face interne du manchon et une face adhésive de la bande d'arrachage.

Le document JP 2006 123917 divulgue une enveloppe de sécurité selon le préambule de la revendication 1.

### OBJET DE L'INVENTION

L'invention vise à proposer une nouvelle enveloppe de sécurité, notamment pour récipients, présentant un niveau de sécurité accru.

### PRESENTATION DE L'INVENTION

En vue de la réalisation de ce but, on propose une enveloppe de sécurité pour recouvrir un objet, notamment un récipient, comportant un manchon en matière plastique thermorétractable qui est équipé sur sa face externe d'une bande de sécurité en matériau multicouche délaminable, le manchon présentant au moins une ligne de découpe passant sous la bande.

Lors d'une tentative de retrait du manchon, celui-ci va se déchirer selon la ligne de découpe, ce qui provoque la délamination au moins partielle de la bande, laissant ainsi une trace visible d'une manipulation frauduleuse de manchon.

Selon un aspect particulier de l'invention, la bande est opaque et le manchon est équipé sur sa face interne d'impressions transférables sur une paroi de l'objet qui sont cachées par la bande.

Ainsi, des informations de sécurité peuvent être imprimées sur l'objet, sans même que le contrefacteur ne puisse les repérer. Une fois le manchon ouvert, ces impressions qui ont été transférées sur la paroi de l'objet sont alors pleinement visibles.

On propose également un objet recouvert d'une telle enveloppe de sécurité ainsi qu'un procédé d'inscription d'au moins une information sur le manchon et/ou la bande de sécurité d'une telle enveloppe de sécurité.

### DESCRIPTION DES FIGURES

L'invention sera mieux comprise à la lumière de la description qui suit en référence aux figures des dessins annexés parmi lesquelles :
- la figure 1 est une vue en perspective schématique d'une enveloppe de sécurité selon l'invention ;
- la figure 2 est une vue de l'enveloppe de sécurité de la figure 1 après ouverture ;
- la figure 3a est une vue en perspective schématique d'une enveloppe de sécurité selon une première variante de l'invention ;
- la figure 3b est une vue de l'enveloppe de sécurité de la figure 3a après ouverture ;
- la figure 4 est une vue en perspective schématique d'une enveloppe de sécurité selon une deuxième variante de l'invention
- la figure 5 est une vue de l'enveloppe de sécurité de la figure 4 après ouverture ;
- la figure 6 est une vue du récipient recouvert par l'enveloppe de la figure 4, après retrait de l'enveloppe
- la figure 7 est une vue du récipient recouvert par l'enveloppe de la figure 4,
- la figure 8 est une vue du récipient recouvert par l'enveloppe de la figure 4, après retrait partiel de l'enveloppe.

### DESCRIPTION DETAILLEE DE MODES DE REALISATION DE L'INVENTION

En référence à la figure 1, l'enveloppe de sécurité selon l'invention comporte un manchon 1 en matière plastique thermorétractable découpé dans une gaine réalisée à l'aide d'un film dans ladite matière. Le manchon 1 est équipé sur sa face externe d'une bande de sécurité 2 en matériau multicouche délaminable qui s'étend sensiblement selon une génératrice du manchon de sorte que lorsque le manchon est mis en place sur le goulot d'un récipient, la bande s'étende sensiblement verticalement.

Le manchon est par exemple réalisé dans un film monocouche de polyester (comme du PET) étiré pour lui donner une direction de rétraction privilégiée. Alternativement, le manchon est réalisé dans un matériau thermorétractable multicouche. Ledit matériau thermorétractable multicouche est par exemple constitué de diverses couches délaminables.

La bande de sécurité 2 est découpée dans un matériau plat constitué de diverses couches délaminables, dont une couche adhésive permettant son collage contre le manchon 1. Par exemple, on utilisera un matériau multicouche qui comporte une couche d'adhésif, une couche de polypropylène, et une couche externe constituée ici d'un couchage sécurisé pouvant recevoir des signes de sécurité. La couche externe pourra par exemple être en papier, en plastique ou présenter des inscriptions en relief.

De préférence, le matériau multicouche de la bande sécurisée n'est pas thermorétractable. De la sorte il est plus aisé d'inscrire des signes de sécurité sur la bande de sécurité. De plus, la partie du manchon recouverte par la bande de sécurité sera moins soumise à la rétraction que le reste du manchon, ce qui facilitera également l'inscription éventuelle de signes de sécurité sur cette partie du manchon.

Le manchon 1 comporte des lignes de découpe 3, 4 (représentées ici en pointillés), réalisées par exemple par microperforations, dont l'une s'étend sous la bande 2. Les lignes de découpe définissent sur le manchon une portion amovible 5 qui est enlevée lorsque le manchon est découpé. L'enveloppe de l'invention est alors enfilée sur le goulot d'un récipient fermé par un bouchon, puis chauffée pour provoquer la thermorétraction du manchon sur le goulot du récipient, recouvrant au moins un bord du bouchon. Le tout forme une enveloppe qui scelle le bouchon sur le goulot.

Le seul moyen d'avoir accès au bouchon est de déchirer l'enveloppe de sécurité selon les lignes de découpe 3,4. Pour cela, l'utilisateur saisit l'extrémité supérieure de la bande de sécurité, qui fait office de bande d'arrachage (aussi appelée tirecelle) et tire sur celle-ci.

Le résultat est alors visible à la figure 2 sur laquelle on constate que la portion amovible 5 a été enlevée en étant découpée selon les lignes de découpe 3,4, ce qui a provoqué la délamination de la bande de sécurité 2 dont une partie 2A est restée attachée à la portion du manchon 1 restée en place sur le récipient. Ainsi, la bande de sécurité 2 est séparée en plusieurs éléments et il n'est plus possible de la recomposer, ses éléments constitutifs étant délaminés et séparés. Il est alors très difficile de tenter de remettre en place le manchon sur le récipient.

Selon une première variante illustrée à la figure 3a, le manchon 1 similaire à celui qui vient d'être décrit comporte des signes de sécurité 20 (dont un seul est illustré ici). En outre, la bande de sécurité 2 comporte également des signes de sécurité 21 (dont un seul est illustré ici) qui sont agencés ici sur le couchage sécurisé du matériau formant la bande de sécurité 2.

Les signes de sécurité 20, 21 du manchon 1 et de la bande de sécurité 2 peuvent comprendre par exemple un code numérique, un code-barres, un code de type QR (code-barres à deux dimensions), un numéro, un élément holographique, un logo ...

De préférence, les signes de sécurité inscrits sur le manchon 1 et/ou la bande de sécurité 2 comprennent des données qui sont spécifiques à l'objet que l'enveloppe de sécurité est destinée à recouvrir. Par exemple, au moins l'un des signes de sécurité est établi à partir d'un code d'identification unique qui est propre à l'objet à recouvrir. Le signe de sécurité varie ainsi d'un objet à un autre ce qui renforce la sécurité de l'enveloppe.

Les signes de sécurité 20,21 sont ici agencés sur les faces externes du manchon 1 et de la bande de sécurité 2 de sorte à être visibles lorsque l'enveloppe de sécurité de l'invention recouvre un objet. De la sorte, les différents signes de sécurité permettent de renforcer la sécurité de l'enveloppe.

En outre lorsque l'on tire sur la bande de sécurité 2, les signes de sécurité 21 portés par la bande de sécurité 2 sont détruits ou à tout le moins détériorés du fait de la séparation de la bande de sécurité 2 en plusieurs éléments. Il s'avère donc extrêmement difficile de recomposer les signes de sécurité en tentant de remettre en place la bande de sécurité 2 sur le manchon 1, ce qui renforce encore davantage la sécurité de l'enveloppe de sécurité.

Selon une mise en oeuvre particulière, l'enveloppe comporte un signe de sécurité 23 qui est agencé sur l'enveloppe de sorte à s'étendre à cheval sur la face externe du manchon 1 et sur la face externe de la bande de sécurité 2. De la sorte, lorsque l'on tire sur la bande de sécurité 2, on détruit ledit signe de sécurité 23, ou à tout le moins on le détériore, du fait de la séparation de la bande de sécurité 2 en plusieurs éléments et de la séparation de la bande de sécurité 2 du reste du manchon 1.

On voit à la figure 3b le résultat de l'enlèvement de la partie amovible 5 du manchon 2. Les signes de sécurité 21 et 23 ont été détruits par l'enlèvement de ladite partie amovible 5.

Les différents signes de sécurité sont rapportés par tout moyen sur leurs supports respectifs. Ils peuvent par exemple être imprimés sur respectivement la bande de sécurité 2 et le manchon 1.

Selon une deuxième variante illustrée aux figures 4 et 5, le manchon 1 similaire à celui qui vient d'être décrit, comporte en outre sur sa face interne des impressions 6 transférables sur la paroi du récipient qui forment également un signe de sécurité. Il peut s'agir par exemple de logos (illustrés par les « A » sur la figure) préalablement imprimés sur la face interne du manchon 1, dont le contour est microperforé. La surface des impressions 6 est de préférence revêtue de colle thermoréactivable, encore appelée colle thermosensible, de sorte que lorsque le manchon est thermorétracté, la partie du manchon qui porte les impressions 6 se colle à la paroi du récipient. La surface des impressions transférables 6 peut toutefois être revêtue de n'importe quel type de matériau adhésif permettant l'adhérence des impressions 6 à la paroi du récipient. Le matériau adhésif peut ainsi également être une colle à froid.

De préférence, les impressions s'étendent sous la bande de sécurité 2, et plus particulièrement sous la portion de celle-ci qui est enlevée avec la portion amovible 5 du manchon.

Ainsi, en référence aux figures 6 à 8, lorsqu'on enlève ladite portion amovible, les impressions restent en place sur la paroi du récipient et marquent le récipient lui-même : le signe de sécurité est ainsi resté invisible de l'extérieur jusqu'à la rupture du manchon. En effet, on voit à la figure 7 que le signe de sécurité n'est pas visible de l'extérieur tant que le manchon est en place sur le récipient.

On voit à la figure 8 le résultat de l'enlèvement partiel du manchon et à la figure 6 le résultat de l'enlèvement total du manchon. Les impressions 6 sont restées sur la surface du récipient et deviennent apparentes.

Les impressions transférables pourront en variante comprendre un code numérique, un code-barres, un code de type QR (code-barres à deux dimensions), un numéro, un élément holographique ...

Les impressions transférables pourront bien entendu être agencées sur une autre partie du manchon que la partie amovible.

De préférence, les signes de sécurité sont agencés de sorte à être détruits lorsque l'on tire sur la bande de sécurité et/ou à n'apparaître que lorsque l'on tire sur la bande de sécurité. Pour ce faire, la bande de sécurité 2 est de préférence opaque. Ainsi, les impressions 6 transférables ne sont pas visibles de l'extérieur lorsque la bande de sécurité 2 est en place sur le manchon 1.

Par exemple, la bande de sécurité pourra être réalisée en matériaux transparents et comporter au moins une couche d'agent opaque afin que la bande de sécurité soit globalement opaque. De préférence, la couche d'agent opaque revêt alors au moins la face externe de la bande de sécurité 2 c'est-à-dire la face visible en service de la bande de sécurité 2.En variante la bande de sécurité pourra comprendre au moins une couche en matériau opaque de sorte que la bande de sécurité 2 soit globalement opaque.

Alternativement, la bande de sécurité est entièrement transparente c'est-à-dire qu'elle permet de visualiser avec netteté des objets à travers elle. La bande de sécurité pourra n'être que partiellement opaque, une partie de la bande de sécurité demeurant transparente.

L'invention se prête à de nombreuses variantes. Ainsi, bien qu'on ait indiqué que le manchon 1 et la bande de sécurité 2 portaient des signes de sécurité, le manchon et la bande de sécurité pourront porter de façon plus générale des informations comme par exemple des indications relatives au contenu de l'objet recouvert par l'enveloppe de sécurité.

Les informations inscrites sur la bande de sécurité pourront par exemple être inscrites sur une des couches internes du matériau multicouche formant la bande de sécurité : les informations n'apparaîtront ainsi que lorsque la bande de sécurité sera décomposée en plusieurs éléments. Les signes de sécurité, ou de façon plus générale les informations, pourront être agencés sur la face externe et/ou la face interne de la bande de sécurité. De la même façon, les signes de sécurité, ou de façon plus générale les informations, pourront être agencés sur la face externe et/ou la face interne du manchon.

Par ailleurs, les informations inscrites sur le manchon pourront s'étendre au moins partiellement sur la partie du manchon recouverte par la bande de sécurité. Ainsi, les informations n'apparaîtront que lorsque la bande de sécurité sera décomposée en plusieurs éléments, si les éléments de la bande de sécurité restants sur le manchon après tirage de la bande de sécurité sont bien entendu suffisamment transparents. En variante, les informations pourront être agencées de sorte à s'étendre à cheval sur la portion amovible du manchon et sur le reste du manchon. Ainsi, lorsque l'on tirera sur la bande de sécurité, on retirera la portion amovible et donc on détruira l'information.

Les informations inscrites sur le manchon ou sur la bande de sécurité sont par exemple agencées relativement aux lignes de découpe et à la position des informations inscrites sur respectivement la bande de sécurité ou sur le manchon.

Pour inscrire les informations sur le manchon 1 et la bande de sécurité 2, on met de préférence en oeuvre le procédé suivant :
- inscrire les informations sur le manchon 1;
- former les lignes de découpe sur le manchon 1;
- inscrire les informations sur la bande de sécurité 2 en tenant compte de la position des informations sur le manchon 1 et de la position des lignes de découpe sur le manchon 1,
- lier la bande de sécurité 2 au manchon 1.

Les signes de sécurité, et de façon plus générale les informations, inscrits sur respectivement la bande de sécurité 2 et le manchon 1 peuvent être corrélés les uns par rapport aux autres. Par exemple un signe de sécurité agencé sur le manchon peut comprendre un code spécifique à l'objet recouvert par l'enveloppe de sécurité et le signe de sécurité agencé sur la bande de sécurité peut comprendre un autre code spécifique à l'objet recouvert par l'enveloppe de sécurité.

L'invention n'est pas limitée à ce qui vient d'être décrit mais englobe au contraire toute variante entrant dans le cadre défini par les revendications.

En particulier, bien que les découpes définissent ici une portion amovible qui est séparable du reste du manchon, on pourra ne pas organiser de portion séparable, tout en prévoyant qu'au moins l'une des découpes passe sous la bande de sécurité, afin de garantir sa rupture et son délaminage en cas d'action sur le manchon.

## Revendications

1. Enveloppe de sécurité pour recouvrir un objet, notamment un récipient, comportant un manchon (1) en matière plastique thermorétractable qui est équipé sur sa face externe d'une bande de sécurité (2), le manchon présentant au moins une ligne de découpe (3) passant sous la bande de sécurité, **caractérisée en ce que** la bande de sécurité est en un matériau multicouche délaminable, de sorte que celle-ci soit déchirée et délaminée lors de la découpe du manchon selon ladite ligne de découpe.

2. Enveloppe de sécurité selon la revendication 1, comportant au moins une information inscrite sur le manchon (1) et/ou la bande de sécurité (2).

3. Enveloppe de sécurité selon la revendication 2, dans laquelle l'information est un signe de sécurité.

4. Enveloppe de sécurité selon la revendication 3, dans laquelle le signe de sécurité est agencé de sorte à être détruit lors de la découpe du manchon (1) selon la ligne de découpe (3).

5. Enveloppe de sécurité selon la revendication 3, dans laquelle le signe de sécurité est agencé de sorte à n'apparaître qu'après la découpe du manchon (1) selon la ligne de découpe (3).

6. Enveloppe de sécurité selon la revendication 3, dans laquelle le manchon (1) comporte sur sa face interne des impressions (6) transférables sur une paroi de l'objet qu'il recouvre, les impressions transférables formant le signe de sécurité.

7. Enveloppe de sécurité selon la revendication 6, dans laquelle les impressions (6) transférables ont un contour délimité par des microperforations, et ont une surface recouverte d'un matériau adhésif, tel qu'une colle thermoréactivable.

8. Enveloppe de sécurité selon la revendication 1, dans laquelle la bande de sécurité (2) est opaque.

9. Enveloppe de sécurité selon les revendications 6 et 8, dans laquelle les impressions (6) transférables s'étendent sous la bande de sécurité (2).

10. Enveloppe de sécurité selon la revendication 9, dans laquelle les impressions (6) transférables s'étendent sous une partie de la bande de sécurité (2) qui est enlevée lors de la découpe du manchon (1), de sorte que les impressions deviennent visibles.

11. Enveloppe de sécurité selon la revendication 8, dans laquelle la bande de sécurité (2) comporte au moins une couche en matériau opaque.

12. Enveloppe de sécurité selon la revendication 8, dans laquelle la bande de sécurité (2) comporte au moins une couche d'agent opaque.

13. Enveloppe de sécurité selon la revendication 12, dans lequel la couche d'agent opaque revêt au moins une face visible en service de la bande de sécurité (2).

14. Enveloppe de sécurité selon la revendication 2, dans laquelle l'information est imprimée sur respectivement le manchon (1) et/ou la bande de sécurité (2).

15. Procédé d'inscription d'au moins une information sur le manchon (1) et d'au moins une information sur la bande de sécurité (2) de l'enveloppe de sécurité selon l'une des revendications précédentes, comprenant les étapes de :
- inscrire l'information sur le manchon ;
- former la ligne de découpe (3) sur le manchon ;
- inscrire l'information sur la bande de sécurité (2) en tenant compte de la position de l'information sur le manchon et de la position de la ligne de découpe sur le manchon,
- lier la bande de sécurité au manchon.

16. Objet, notamment un récipient, recouvert d'une enveloppe selon l'une des revendications 1 à 14.

## Patentansprüche

1. Sicherheitsumhüllung zum Überziehen eines Objektes, insbesondere eines Behälters, umfassend eine Hülle (1) aus wärmeschrumpfbarem Kunststoff, die auf ihrer Außenseite mit einem Sicherheitsband (2) versehen ist, wobei die Hülle mindestens eine Trennlinie (3) aufweist, die unter dem Sicherheitsband verläuft, **dadurch gekennzeichnet, dass** das Sicherheitsband aus einem delaminierbaren mehrschichten Material ist, so dass dieses beim Durchtrennen der Hülle entlang der genannten Trennlinie zerrissen und delaminiert werden kann.

2. Sicherheitsumhüllung nach Anspruch 1, umfassend mindestens eine In-formation, die auf die Hülle (1) und/oder das Sicherheitsband (2) geschrieben ist.

3. Sicherheitsumhüllung nach Anspruch 2, bei der die Information ein Sicherheitszeichen ist.

4. Sicherheitsumhüllung nach Anspruch 3, bei der das Sicherheitszeichen so ausgebildet ist, dass es beim Durchtrennen der Hülle (1) entlang der Trennlinie (3) zerstört wird.

5. Sicherheitsumhüllung nach Anspruch 3, bei der das Sicherheitszeichen so ausgebildet ist, dass es erst nach dem Durchtrennen der Hülle (1) entlang der Trennlinie (3) erscheint.

6. Sicherheitsumhüllung nach Anspruch 3, bei der die Hülle (1) auf ihrer Innenseite Aufdrucke (6) umfasst, die auf eine Wand des Objekts, das sie überzieht, übertragbar sind, wobei die übertragbaren Aufdrucke das Sicherheitszeichen bilden.

7. Sicherheitsumhüllung nach Anspruch 6, bei der die übertragbaren Aufdrucke (6) eine Kontur haben, die von Mikroperforationen begrenzt ist, und eine Oberfläche haben, die von einem Haftmaterial, wie z. B. einem wärmereaktivierbaren Klebstoff, überzogen ist.

8. Sicherheitsumhüllung nach Anspruch 1, bei der das Sicherheitsband (2) opak ist.

9. Sicherheitsumhüllung nach den Ansprüchen 6 und 8, bei der sich die übertragbaren Aufdrucke (6) unter dem Sicherheitsband (2) erstrecken.

10. Sicherheitsumhüllung nach Anspruch 9, bei der sich die übertragbaren Aufdrucke (6) unter einem Teil des Sicherheitsbandes (2) erstrecken, der während des Durchtrennens der Hülle (1) angehoben wird, so dass die Aufdrucke sichtbar werden.

11. Sicherheitsumhüllung nach Anspruch 8, bei der das Sicherheitsband (2) mindestens eine Schicht aus einem opaken Material umfasst.

12. Sicherheitsumhüllung nach Anspruch 8, bei der das Sicherheitsband (2) mindestens eine Schicht aus einem opaken Mittel umfasst.

13. Sicherheitsumhüllung nach Anspruch 12, bei der die Schicht aus einem opaken Mittel mindestens eine im Gebrauch sichtbare Seite des Sicherheitsbandes (2) überdeckt.

14. Sicherheitsumhüllung nach Anspruch 2, bei der die Information auf die Hülle (1) und/oder das Sicherheitsband (2) aufgedruckt ist.

15. Verfahren zum Schreiben mindestens einer Information auf die Hülle (1) und mindestens einer Information auf das Sicherheitsband (2) der Sicherheitsumhüllung nach einem der vorhergehenden Ansprüche, umfassend die Schritte:
- Schreiben der Information auf die Hülle;
- Ausbilden der Trennlinie (3) an der Hülle;
- Schreiben der Information auf das Sicherheitsband (2), indem die Position der Information auf der Hülle und die Position der Trennlinie auf der Hülle berücksichtigt werden,
- Verbinden des Sicherheitsbandes mit der Hülle.

16. Objekt, insbesondere ein Behälter, der mit einer Umhüllung nach einem der Ansprüche 1 bis 14 überzogen ist.

## Claims

1. A security cover for covering an article, in particular a container, the cover comprising a sleeve (1) of heat shrink plastics material that is fitted on its outside face with a security strip (2), the sleeve presenting at least one line of cut (3) passing under the security strip, being **characterized in that** the security strip is of delaminate multilayer material, so that the strip is torn and delaminated when cutting the sleeve along said line of cut.

2. A security cover according to claim 1, including information marked on the sleeve (1) and/or the security strip (2).

3. A security cover according to claim 2, wherein the information is a security sign.

4. A security cover according to claim 3, wherein the security sign is arranged in such a manner as to be destroyed when cutting the sleeve (1) along the line of cut (3).

5. A security cover according to claim 3, wherein the security sign is arranged in such a manner as to appear only after the sleeve (1) has been cut along the line of cut (3).

6. A security cover according to claim 3, wherein the sleeve (1) includes printing (6) on its inside face, which printing is transferable onto the wall of the article it covers, the transferable printing forming the security sign.

7. A security cover according to claim 6, wherein the transferable printing (6) has an outline defined by microperforations, and a surface covered in an adhesive material, such as a heat sensitive adhesive.

8. A security cover according to claim 1, wherein the security strip (2) is opaque.

9. A security cover according to claims 6 and 8, wherein the transferable printing (6) extends under the security strip (2).

10. A security cover according to claim 9, wherein the transferable printing (6) extends under a portion of the security strip (2) that is removed while cutting the sleeve (1), such that the printing becomes visible.

11. A security cover according to claim 8, wherein the security strip (2) includes at least one layer of opaque material.

12. A security cover according to claim 8, wherein the security strip (2) includes at least one layer of opaque agent.

13. A security cover according to claim 12, wherein the layer of opaque agent is coated at least on a face of the security strip that is visible when the security strip (2) is in service.

14. A security cover according to claim 2, wherein the ) information is printed respectively on the sleeve (1) and/or on the security strip (2).

15. A method of marking at least one item of information on the sleeve (1) and at least one item of information on the security strip (2) of the security cover according to any preceding claim, the method comprising the steps of:
· marking the information on the sleeve;
· forming the line of cut (3) in the sleeve;
· marking the information on the security strip (2) while taking account of the position of the information on the sleeve and of the positions of the lines of cut in the sleeve; and
· bonding the security strip to the sleeve.

16. An article, in particular a container, covered in a cover according to any one of claims 1 to 14.
